# EUROPÄISCHE PATENTSCHRIFT

(11) **EP 1 715 194 B1**
(45) Veröffentlichungstag und Bekanntmachung des Hinweises auf die Patenterteilung: **04.06.2014**
(21) Anmeldenummer: 05027904.1
(22) Anmeldetag: 20.12.2005
(51) Int. Cl.: F15B 15/14, F16J 15/32

(54) **Hydraulische Zylindereinheit**
Hydraulic actuator
Vérin hydraulique

(30) Priorität: 20.04.2005 DE 102005018442
(43) Veröffentlichungstag der Anmeldung: 25.10.2006
(73) Patentinhaber: Weber-Hydraulik GmbH, 74363 Güglingen (DE)
(72) Erfinder: Fischer, Marcus, Dr., 74321 Bietigheim (DE)
(74) Vertreter: Säger, Manfred

(56) Entgegenhaltungen:
- DE-A1- 2 325 000
- DE-A1- 19 526 783
- DE-A1- 19 717 652
- US-A- 2 349 170
- US-A- 4 566 703
- US-A1- 2004 164 496
- "Simrit Catalogue, Edition 2005" 15. April 2005 (2005-04-15), FREUDENBERG SIMRIT KG , WEINHEIM, GERMANY , XP002475214 * Seite 3A.51 - Seite 3A.62 * * Seite 3A.121 - Seite 2A.122 * * Seite 3B.184 - Seite 3B.185 * * Seite 3B.196 - Seite 3B.197 * * Seite 4.5 - Seite 4.8 * * Seite 20.13 *
- "Mechanics of sealing", 1 January 1986 (1986-01-01), SEALS AND SEALING (2ND EDITION), MORDEN, TRADE & TECHNICAL PRESS LTD, PAGE(S) 6 - 10, XP007910925,

## Beschreibung

Die Erfindung betrifft eine hydraulische Zylindereinheit nach dem Oberbegriff des Hauptanspruchs.

Bei gattungsgemässen hydraulischen Zylindereinheiten eingesetzte Dichtungen sind in einer Vielzahl von Ausführungeformen bekannt (DE 197 17 652 A1; US 4,566,703 A, 2,349,170 A; DE 2 325 000 und US2004/0164496 A1).

Für verschiedene Einsatzzwecke sind besonders reibungsarme Zylindereinheiten von Interesse. Zu diesen gehören unter anderem Zylinder für Federungs- und Lenkfunktionen, oder aber Arbeitszylinder mit hohen Ansprüchen an die Feinfühlig- sowie Positionierbarkeit. Eine erhöhte Reibung wirkt sich in einem schlechten Verhältnis zwischen effektiver Kraft, das heisst Nutzkraft des Zylinders, und der theoretischen Druckkraft aus. Dies führt unter anderem dazu, dass der Zylinder grösser als theoretisch notwendig ausgelegt werden muss, um eine hinreichende Effektivkraft zur Verfügung zu stellen.

In Federungszylindern wirkt die Reibkraft wie eine zusätzliche Dämpfung. Je grösser jedoch die Grunddämpfung des Zylinder selbst ist, desto geringer ist der Anteil, der effektiv bei der Steuerung beeinflussbar ist. Gerade die Möglichkeit der Beeinflussung einer Dämpfung ist jedoch die Grundlage eines modernen, aktiven Federungs- und Dämpfungssystems.

Neben der betragsmässigen Höhe der Reibung ist das Verhältnis von Haft- zu Gleitreibung ebenfalls von Interesse, weil grosse Unterschiede zwischen den beiden Werten zu unerwünschten Schwingungen beziehungsweise Vibrationen führen können (sogenannter Stick-Slip-Effekt).

Von Nachteil bei den bekannten hydraulischen Zylindereinheiten sind deren letztlich doch nicht befriedigenden Reibungswerte und die relativ grosse Streuung in der serie.

Der Erfindung liegt deshalb die Aufgabe zugrunde, eine hydraulische Zylindereinheit gemäss dem Oberbegriff des Hauptanspruchs besonders reibungsarm auszugestalten.

Diese Aufgabe wird erfindungsgemäss durch den Gegenstand des Hauptanspruchs gelöst.

Die erfindungsgemäss vorgesehene rotationssymmetrische Stangendichtung berührt also längs einer umlaufend geschlossenen Linie, nachfolgend innerer Äquator genannt, auf ihrem Dichtungsinnenmantel den Aussenmantel des Kolbens, und die ebenfalls rotationssymmetrisch ausgebildete Kolbendichtung berührt also auch längs einer ebenfalls umlaufend geschlossenen Linie, nachfolgend äusserer Äquator genannt, auf ihrem Dichtungsaussenmantel den Innenmantel des Zylinderrohrs. Der in Richtung auf den Äquator zu konvergierende Spalt weist also mit abnehmenden Abstand von dem Äquator einen vorzugsweise stetig kleiner werdenen freien Querschnitt für den Durchtritt der verdrängten Hydraulikflüssigkeit auf. Hierbei kann die Form jenes den Spalt begrenzenden Bereichs, der von der Form des Mantels eines senkrechten (geraden) Kreiszylinders abweicht, nicht nur infolge seiner Rotationssymmetrie in Umfangsrichtung, sondern zusätzlich auch in axialer Richtung gekrümmt ausgebildet sein. Es ist aber auch ein keilförmig ausgebildeter Spalt ohne zusätzliche Krümmung in axialer Richtung möglich.

Das erfindungsgemässe Prinzip nutzt dabei den hydrodynamischen Effekt der Hydraulikflüssigkeit in dem konvergierenden Spalt, um die Reibkräfte zwischen der Kolbendichtung und dem Zylinderrohr einerseits, der Stangendichtung und der Kolbenstange andererseits zu minimieren. Die Beschaffenheit der Lauffläche (Rauhigkeit, Werkstoff, Oberflächenbehandlung) ist zwar nicht Gegenstand der Erfindung, sie muss jedoch so ausgestaltet sein, dass sie im Zusammenwirken der Lauffläche (Innenmantel des Zylinderrohrs oder Aussenmantel der Kolbenstange) mit der Dichtung für ein optimales Reibungs- sowie Verschleissverhalten sorgt.

Es hat sich herausgestellt, dass sich die Reibkraft beziehungsweise dämpfenden Eigenschaften der hydraulischen Zylindereinheit durch die Verwendung der Kolben- und Stangendichtung beträchtlich reduzieren lassen. Hierdurch bedingt ergeben sich vielfältige Möglichkeiten und Vorteile. So kann die Reduktion der Baugrösse von Zylindern aufgrund der besseren Kraftausnutzung zu vielfältigeren Einsatzmöglichkeiten sowie zu einer Kostenersparnis führen. Ferner führt die Verbesserung der Eigenschaften von Federungszylindern durch reduzierte Grunddämpfung dazu, dass ein grösserer Anteil für die aktive Beeinflussung der Systemdämpfung zur Verfügung steht. Bei Arbeitszylindern kann die Steuerbarkeit sowie Feinfühligkeit beträchtlich verbessert werden. Daneben eröffnen sich neue Anwendungsbereiche für Zylinder, die bisher aufgrund unzureichender Effektivkraft, zu hoher Reib- und damit Störkraft oder zu hoher Dämpfung verschlossen geblieben sind. Als hydraulische Zylindereinheit können auch Gleichgangzylinder dienen.

Gemäss der Erfindung weist die Kolbendichtung zwei -von dem Mantel eines senkrechten Kreiszylinders abweichende- im wesentlichen keilförmige Spalte auf, von den der eine Spalt zu dem Zylinderraum und der ander zu dem stangenseitigen Zylinderraum offen ist.

Erfindungsgemäss ist der Spalt bei der Stangendichtung bezüglich deren Mittelebene asymmetrisch ausgeführt und zu dem kolbenstangenseitigen Zylinderraum hin offen, sodass zumindest in der Ausfahrrichtung der Kolbenstange sich der hydrodynamische, die Reibung verringernde Aufschwimmeffekt ergibt.

Weil darüber hinaus zwischen der Stangendichtung und der Umgebung der Zylindereinheit eine Zusatzdichtung angeordnet und zwischen dieser und der Stangendichtung eine als Reservoir für die ausgeschleppte Hydraulikflüssigkeit dienende Aussnehmung in dem Zylinderkopf angeordnet ist, kann dort die erhöht als Schmierfilm ausgetragene Hydraulikflüssigkeit gesammelt werden und auch in Einfahrrichtung der Kolbenstange der hydrodynamische, die Reibung verringernde Aufschwimmeffekt erzeugt werden.

Weitere zweckmässige Ausgestaltungen und Weiterbildungen der Erfindung sind in den Unteransprüchen gekennzeichnet. Ein Ausführungsbeispiel der Erfindung wird nachfolgend unter Bezugnahme auf die Zeichnung näher erläutert.

In dieser zeigt:
- Figur 1: einen schematischen Querschnitt durch eine Zylindereinheit in teilweise abgebrochener Darstellung;
- Figur 2: die Einzelheit II gemäss Figur 1, in grösserem Massstab;
- Figur 3: die Einzelheit III gemäss Figur 1, in grösserer Darstellung und
- Figur 4: Figur 2 in grösserem Massstab.

Die in Figur 1 insgesamt mit 5 bezeichnete Zylindereinheit weist ein Zylinderrohr 6 auf, an dessen Innenmantel 7 ein einen Aussenmantel 9 aufweisender Kolben 8 geführt ist. An dem Kolben ist eine insgesamt mit 10 bezeichnete Kolbenstange mit einer Stangenoberfläche 11 verbunden, die über einen insgesamt mit 12 bezeichneten Zylinderkopf aus der Zylindereinheit 5 bei Beaufschlagung des zwischen dem Kolben 8 und dem Zylinderboden 13 gebildeten Zylinderraums 14 mit einer unter Druck stehenden Hydraulikflüssigkeit ausgefahren wird. Wenn die Zylindereinheit 5 doppelt wirkend ausgebildet ist, so kann auch der kolbenstangenseitige ringraumförmige Zylinderraum 15, der durch die Kolbenstange 10, den Zylinderkopf 12 und dem Kolben 8 gebildet ist, mit Druck beaufschlagt werden, wodurch die Kolbenstange 10 eingefahren wird.

Zwischen dem Zylinderraum 14 und dem kolbenstangenseitigen Zylinderraum 15 ist an dem Kolben 8 eine insgesamt mit 16 bezeichnete Kolbendichtung vorgesehen. Entsprechend ist zwischen der äusseren Umgebung der Zylindereinheit 5 und dem kolbenstangenseitigen Zylinderraum 15 an dem Zylinderkopf 12 eine insgesamt mit 17 bezeichnete Stangendichtung vorgesehen.

Die Kolbendichtung 16 ist in Figur 2 näher dargestellt. Der Kolben 8 weist hierbei drei umlaufende, voneinander beabstandete Nuten 181, 182 an dem Aussenmantel 9 des Kolbens auf. In die beiden äusseren, nach aussen offenen Nuten 181 ist je ein Führungsring 19 eingelegt. In die mittlere Nut 182 ist die insgesamt mit 16 bezeichnete Dichtung vorgesehen, die aus zwei Teilen, nämlich dem als Gleit- und Dichtelement ausgebildeten Kolbendichtung 161 und dem darunter angeordneten Vorspannelement 162, z.B. in Form eines Elastomerrings, angeordnet ist, der bereits im montierten Zustand für eine gewisse Grundanpressung des Gleit- und Dichtelements 161 an die Zylinderinnenmantelfläche 7 sorgt.

Die Kolbendichtung 161 weist einen Dichtungsaussenmantel 163 auf, der bezüglich der Mittelebene 164 (Figur 4) der Kolbendichtung 161 symmetrisch unter Bildung bezüglich des Zylinderinnenmantels 7 des Zylinderrrohrs 6 -unter Abweichung von dem Mantel eines Kreiszylinders- zweier konvergierender Spalte 165 (Figur 4) ausgebildet ist. Im Bereich der Mittelebene 164 befindet sich die höchste Stelle und zugleich die längste umlaufende, geschlossene Berührungslinie, der äussere Äquator 166, des Dichtungsaussenmantels 163 mit dem Innenmantel 7 des Zylinderrohrs 6. Die in Richtung auf den äusseren Äuquator 166 zu konvergierenden beiden Spalte 165 weisen also mit abnehmendem Abstand von diesem Äuquator 166 einen stetig kleiner werdenen freien Querschnitt für den Durchtritt der verdrängten Hydraulikflüssigkeit auf. Hierbei ist jener den Spalt 165 begrenzende Bereich, der von der Form des Mantels eines Kreiszylinders abweicht, beim wiedergegebenen Ausführungsbeispiel keilförmig mit Krümmung in axialer Richtung ausgebildet. Durch die keilförmigen Spalte 165 zwischen dem Dichtungsaussenmantel 163 und dem Zylinderinnenmantel 7 des Zylinderrohrs 6 ergibt sich ein hydrodynamischer Effekt dergestalt, dass die Kolbendichtung 161 von der in den keilförmigen Spalt 165 eingeschleppten Hydraulikflüssigkeit über die höchste Stelle, den äusseren Äuquator 166, der insgesamt also ballig ausgebildeten Dichtungsaussenmantel 163 von dem Zylinderinnenmantel 7 des Zylinderrohrs 6 abhebt. Hierdurch werden die mechanischen Reibkräfte der Dichtung erheblich reduziert. Figur 4 zeigt diesen Teil des Kolbens 8 von Figur 2 näher.

Die in dem Zylinderkopf 12 eingesetzte, insgesamt mit 17 bezeichnete Stangendichtung ist in Figur 3 näher dargestellt. In voneinander beabstandeten, innenliegenden, umlaufenden Nuten sind in der äussersten Nut ein Abstreifer 20 und in der dem kolbenstangenseitigen Zylinderraum 15 am nächsten liegenden Nut eine Stangenführung 21 vorgesehen. Die Stangendichtung 17 ist ebenfalls zweiteilig mit einer als Gleit- und Dichtelement ausgebildeten Dichtung 171 und einem darunter liegenden Vorspannelement 172 versehen, welches dem gemäss Figur 2 schon diskutierten Element 162 entspricht.

In Abweichung von der Kolbendichtung 161 ist der Dichtungsinnenmantel 173 der Stangendichtung 171 bezüglich der Mittelebene asymmetrisch ausgebildet und weist entweder nur einen keilförmigen Spalt, oder aber zwei Spalte mit unterschiedlichen Spaltwinkeln und/oder ihrer Länge auf. Im erstgenannten Fall ist der Spalt zu dem kolbenstangenseitigen Zylinderraum 15 hin offen.

Zwischen der Stangendichtung 171 und der äusseren Umgebung der Zylindereinheit ist eine insgesamt mit 22 bezeichnete Zusatzdichtung angeordnet. Zwischen dieser und der Stangendichtung 171 ist ein als Reservoir für die Hydraulikflüssigkeit dienende Ausnehmung 23 in dem Zylinderkopf angeordnet, in die Hydraulikflüssigkeit, welche während des Ausfahrhubes der Kolbenstange als Schmierfilm unter der Stangendichtung 171 ausgeschleppt wird, gesammelt wird. Diese Oelmenge kann beim anschliessenden Einfahrhub des Kolbens mit seiner Kolbenstange wiederum über das Rückfördervermögen der Standendichtung in den stangenseitigen Zylinderraum 15 zurückgeschleppt werden.

Um die Rückförderung durch die Stangendichtung 171 zu begünstigen, ist die asymmetrische Form der Dichtungsinnenwandung 173 vorgesehen, durch die das Rückfördern der zuvor ausgeschleppten Menge an Hydraulikflüssigkeit letztlich sichergestellt wird.

## Patentansprüche

1. Hydraulische Zylindereinheit (5) mit einem einen Innenmantel (7) aufweisenden Zylinderrohr (6) mit an diesem geführten, einen Außenmantel (9) aufweisenden Kolben (8), mit einer mit diesem verbundenen Kolbenstange (10), deren Stangenoberfläche (11) in einem den stangenseitigen Zylinderraum (15) abschließenden Zylinderkopf (12) geführt ist, mit zumindest einer den kolbenstangenseitigen Zylinderraum (15) von der Umgebung der Zylindereinheit (5) zwischen der Stangenoberfläche (11) und dem Zylinderkopf (12) mittels eines rotationssymmetrischen Dichtungsinnenmantels (173) abdichtenden, in diesem angeordneten Stangendichtung (17,171) und mit zumindest einer den kolbenstangenseitigen Zylinderraum (15) und den von dem Zylinderboden (13) und dem Kolben (8) gebildeten Zylinderraum (14) zwischen dessen Innenmantel (7) und dem Außenmantel (9) des Kolbens (8) mittels eines rotationssymmetrischen Dichtungsaußenmantels (162) abdichtenden, in dem Kolben (8) angeordneten Kolbendichtung (16,161), wobei die Stangendichtung (17,171) auf ihrem Dichtungsinnenmantel (173) eine von dem Mantel eines Kreiszylinders abweichende Form aufweist und einen zu einer im Bereich der Mittelebene umlaufenden geschlossenen Berührungslinie des Dichtungsinnenmantels (173) mit *der Stangenoberfläche (11) der Kolbenstange (10)* als längste Berührungslinie - nachfolgend innerer Äquator genannt - konvergierenden Spalt bezüglich der Stangenoberfläche (11) bildet, wobei die Kolbendichtung (16,161) auf ihrem Dichtungsaußenmantel (163) eine von dem Mantel eines Kreiszylinders abweichende Form aufweist und zwei zu einer im Bereich der Mittelebene (164) umlaufenden geschlossenen Berührungslinie des Dichtungsaußenmantels (163) mit dem Innenmantel (7) des Zylinderrohrs (6) als längste Berührungslinie - nachfolgend äußerer Äquator (166) genannt - konvergierende Spalte (165) bezüglich des Innenmantels (7) des Zylinderrohrs (6) bildet, von denen der eine Spalt (165) zu dem Zylinderraum (14) und der andere zu dem stangenseitigen Zylinderraum (15) hin offen ist, wobei beim Aus- bzw. Einfahren der Kolbenstange (10) der Dichtungsinnenmantel (173) bzw. der Dichtungsaußenmantel (163) von der in den konvergierenden Spalt (165) eingeschleppten Hydraulikflüssigkeit unter Bewirkung eines hydrodynamischen, die Reibung verringernden Aufschwimmeffektes über den Äquator (166) von dem Innenmantel (7) des Zylinderrohrs (6) oder der Stangenoberfläche (11) der Kolbenstange (10) aufgrund des zu dem Äquator (166) stetig kleiner werdenden freien Querschnitts bei dem Durchtritt der verdrängten Hydraulikflüssigkeit abhebt, wobei der Spalt bei der Stangendichtung (17, 171) bezüglich deren Mittelebene asymmetrisch ausgebildet und zum kolbenstangenseitigen Zylinderraum (15) hin offen ist,
**dadurch gekennzeichnet,**
- **dass** die Kolbendichtung (16,161) bezüglich ihrer Mittelebene (164) symmetrisch ausgebildet ist und
- **dass** zwischen der Stangendichtung (17,171) und der Umgebung der Zylindereinheit (5) eine Zusatzdichtung (22) angeordnet ist, wobei zwischen der Stangendichtung (17,171) und der Zusatzdichtung (22) eine als Reservoir für die Hydraulikflüssigkeit dienende Ausnehmung (23) in dem Zylinderkopf (12) angeordnet ist.

2. Zylindereinheit nach Anspruch 1, **dadurch gekennzeichnet, dass** die Stangendichtung (17,171) und/oder die Kolbendichtung (16,161) zusätzlich zu der Krümmung in Umfangsrichtung aufgrund ihrer Rotationssymmetrie auch in jenem Bereich, der eine von dem Mantel eines Kreiszylinders abweichende Form aufweist, in axialer Richtung gekrümmt ist.

3. Zylindereinheit nach Anspruch 1, **dadurch gekennzeichnet, dass** die Stangendichtung (17,171) und/oder die Kolbendichtung (16,161) ohne zusätzliche Krümmung in axialer Richtung in jenem Bereich, der eine von dem Mantel eines Kreiszylinders abweichende Form aufweist, mit dem Mantel eines Kreiszylinders einen keilförmigen Spalt bildet.

4. Zylindereinheit nach einem der Ansprüche 1 bis 3, **dadurch gekennzeichnet, dass** die Stangendichtung (17,171) einen weiteren Spalt aufweist, dass die beiden Spalte bezüglich deren Mittelebene asymmetrisch ausgebildet sind und dass der weitere Spalt zu der als Reservoir für die Hydraulikflüssigkeit dienenden Ausnehmung (23) in dem Zylinderkopf (12) hin offen ist.

5. Zylindereinheit nach einem der Ansprüche 1 bis 4, **dadurch gekennzeichnet, dass** die Stangendichtung (17,171) und/oder die Kolbendichtung (16,161) aus PU oder aus einem formstabilen Werkstoff besteht.

6. Zylindereinheit nach Anspruch 5, **dadurch gekennzeichnet, dass** die Stangendichtung (17,171) und/oder die Kolbendichtung (16,161) aus PTFE, PA, PE oder POM besteht.

7. Zylindereinheit nach Anspruch 5 oder 6, **dadurch gekennzeichnet, dass** der Stangendichtung (17,171) und/oder der Kolbendichtung (16,161) Füllstoffe zugesetzt sind.

8. Zylindereinheit nach Anspruch 7, **dadurch gekennzeichnet, dass** die Füllstoffe Bronze oder Graphit sind.

9. Zylindereinheit nach einem der Ansprüche 1 bis 8, **dadurch gekennzeichnet, dass** unter der Stangendichtung (17,171) und/oder unter der Kolbendichtung (16,161) ein Vorspannelement (162;172) angeordnet ist.

## Claims

1. A hydraulic cylinder unit (5) with a cylinder barrel (6) comprising an internal surface (7), with piston (8) comprising an external surface (9) guided within the former, with a piston rod (10) connected to the latter, of which the rod surface (11) is guided in a cylinder head (12) closing off the rod-end cylinder chamber (15), with at least one rod seal (17, 171) sealing off the piston-rod-end cylinder chamber (15) from the surroundings of the cylinder unit (5), by means of a rotationally symmetrical internal seal surface (173), between the rod surface (11) and the cylinder head (12) and arranged within the latter, and with at least one piston seal (16, 161) sealing off the piston-rod-end cylinder chamber (15) and the cylinder chamber (14) formed by the cylinder base (13) and the piston (8), by means of a rotationally symmetrical gasket external lateral-face (162), between the cylinder's internal lateral-face (7) and the external surface (9) of the piston (8) and arranged within the latter, wherein the rod seal (17, 171) comprises on its internal seal surface (173) a shape differing from the surface of a circular cylinder and forms a gap converging with reference to the rod surface (11) towards a closed contact line, of the seal internal surface (173) with the rod surface (11) of the piston rod (10), encircling the region of the midplane as the longest contact line - referred to in the following as the internal equator - wherein the piston seal (16, 161) provides on its external seal surface (163) a shape differing from the surface of a circular cylinder and forms two gaps (165) converging with reference to the internal surface (7) of the cylinder barrel (6) to form a closed contact line, of the external seal surface (163) with the internal surface (7) of the cylinder barrel (6), encircling the region of the mid-plane (164) as the longest contact line - referred to in the following as the external equator (166) - of which the one gap (165) is open towards the cylinder chamber (14) and the other towards the rod-end cylinder chamber (15), and wherein, during the outward, or respectively inward, travel of the piston rod (10), the internal seal surface (173) or respectively the external seal surface (163) is lifted by the hydraulic fluid drawn into the converging gap (165) bringing about a hydro-dynamic buoyancy effect reducing the friction above the equator (165) of the internal surface (7) of the cylinder barrel (6), or the rod surface (11) of the piston rod (10), because of the constantly diminishing free cross-section towards the equator (166) during the passage of the displaced hydraulic fluid, wherein the gap in the case of the rod seal (17, 171) is embodied asymmetrically with reference to the mid-plane and is open towards the piston-rod-end cylinder chamber (15),
**characterised in that**
the piston seal (16, 161) is embodied symmetrically with regard to its mid-plane (164), and
that a supplementary seal (22) is arranged between the rod seal (17, 171) and the surroundings of the cylinder unit (5), wherein a recess (23) in the cylinder head (12) serving as a reservoir for the hydraulic fluid is arranged between the rod seal (17, 171) and the supplementary seal (22).

2. The cylinder unit according to claim 1,
**characterised in that**,
in addition to the curvature in the peripheral direction, the rod seal (17, 171) and/or the piston seal (16, 161) is also curved in the axial direction because of its rotati-onal symmetry **in that** region which provides a shape differing from the surface of a circular cylinder.

3. The cylinder unit according to claim 1,
**characterised in that**,
without additional curvature in the axial direction **in that** region which provides a shape differing from the surface of a circular cylinder, the rod seal (17, 171) and/or the piston seal (16, 161) forms a wedge-shaped gap with the lateral-face of a circular cylinder.

4. The cylinder unit according to any one of claims 1 to 3,
**characterised in that**
the rod seal (17, 171) provides a further gap, that the two gaps are embodied asymmetrically with regard to their mid-plane and that the further gap is open towards the recess (23) in the cylinder head (12) serving as a reservoir for the hydraulic fluid.

5. The cylinder unit according to any one of claims 1 to 4,
**characterised in that**
the rod seal (17, 171) and/or the piston seal (16, 161) comprises PU or a structurally-stable material.

6. The cylinder unit according to claim 5,
**characterised in that**
the rod seal (17, 171) and/or the piston seal (16, 161) comprises PTFE, PA, PE or POM.

7. The cylinder unit according to claim 5 or 6,
**characterised in that**
fillers are added to the rod seal (17, 171) and/or the piston seal (16, 161).

8. The cylinder unit according to claim 7,
**characterised in that**
the fillers are bronze or graphite.

9. The cylinder unit according to any one of claims 1 to 8,
**characterised in that**
a pre-tensioning element (162, 172) is arranged under the rod seal (17, 171) and/or under the piston seal (16, 161).

## Revendications

1. Unité cylindre hydraulique (5) comprenant un tube de cylindre (6) présentant une enveloppe intérieure (7), le tube de cylindre étant pourvu de pistons (8) présentant une enveloppe extérieure (9) et guidés sur celui-ci, ledit piston étant également relié à une tige (10) dont la surface (11) est guidée dans une tête de cylindre (12) obturant la chambre de cylindre (15) côté tige, ladite tige comprenant au moins un joint (17, 171) étanchéifiant la chambre de cylindre (15) côté tige de piston par rapport au voisinage de l'unité cylindre (5) entre la surface (11) de la tige et la tête de cylindre (12) au moyen d'une enveloppe intérieure (173) à symétrie de rotation, lequel joint de tige est agencé dans cette chambre, et comprenant au moins un joint de piston (16, 161) étanchéifiant la chambre de cylindre (15) côté tige de piston et la chambre de cylindre (14) formée par le fond de cylindre (13) et le piston (8) entre l'enveloppe intérieure (7) du tube de cylindre et l'enveloppe extérieure (9) du piston (8) au moyen d'une enveloppe extérieure (162) à symétrie de rotation, lequel joint de piston (16, 161) est agencé dans le piston (8), le joint de tige (17, 171) présentant sur son enveloppe intérieure (173) une forme différente de celle de l'enveloppe d'un cylindre circulaire et formant par rapport à la surface (11) de la tige une fente convergente en direction d'une ligne de contact, fermée et circulaire dans la zone du plan médian, de l'enveloppe intérieure de joint (173), en prenant la surface (11) de la tige (10) comme ligne de contact la plus longue, désignée par la suite par équateur intérieur, le joint de piston (16, 161) présentant sur son enveloppe extérieure (163) une forme différente de celle de l'enveloppe d'un cylindre circulaire et formant par rapport à l'enveloppe intérieure (7) du tube de cylindre (6) deux fentes convergentes en direction d'une ligne de contact, fermée et circulaire dans la zone du plan médian (164), de l'enveloppe extérieure (173) du joint en prenant l'enveloppe intérieure (7) du tube de cylindre (6) comme ligne de contact la plus longue, désignée par la suite par équateur extérieur (166), l'une des fentes (165) étant ouverte en direction de la chambre de cylindre (14) et l'autre fente étant ouverte en direction de la chambre de cylindre (15) côté tige, et, lorsque la tige de piston (10) est rentrée ou déployée, l'enveloppe intérieure (173) ou l'enveloppe extérieure (163) du joint se dégageant du liquide introduit dans la fente convergente (165), sous l'effet d'une flottaison hydrodynamique réduisant le frottement, au-dessus de l'équateur (166) de l'enveloppe intérieure (7) du tube de cylindre (6) ou de la surface (11) de la tige de piston (10), du fait que la section transversale libre diminue progressivement en direction de l'équateur (166) lors du passage du liquide hydraulique refoulé, la fente pour le joint de tige (17, 171) étant asymétrique par rapport au plan médian dudit joint et ouverte en direction de la chambre de cylindre (15) côté tige de piston,
**caractérisée en ce que** le joint de piston (16, 161) est symétrique par rapport à son plan médian (164), et
un joint additionnel (22) est agencé entre le joint de tige (17, 171) et le voisinage de l'unité cylindre (5), un évidement (23) servant de réservoir au liquide hydraulique étant ménagé dans la tête de cylindre (12) entre le joint de tige (17, 171) et le joint additionnel (22).

2. Unité cylindre selon la revendication 1, **caractérisée en ce que** le joint de tige (17, 171) et/ou le joint de piston (16, 161) sont courbés dans la direction axiale en plus d'être courbés dans la direction circonférentielle du fait de leur symétrie à rotation, y compris dans la zone qui présente une forme différente de celle de l'enveloppe d'un cylindre circulaire.

3. Unité cylindre selon la revendication 1, **caractérisée en ce que** le joint de tige (17, 171) et/ou le joint de piston (16, 161), sans être courbés en plus dans la direction axiale dans la zone qui présente une forme différente de celle de l'enveloppe d'un cylindre circulaire, forment avec l'enveloppe d'un cylindre circulaire une fente cunéiforme.

4. Unité cylindre selon l'une quelconque des revendications 1 à 3, **caractérisée en ce que** le joint de tige (17, 171) comprend une autre fente, **en ce que** les deux fentes sont asymétriques par rapport au plan médian dudit joint et **en ce que** l'autre fente est ouverte en direction de l'évidement (23) servant de réservoir au liquide hydraulique dans la tête de cylindre (12).

5. Unité cylindre selon l'une quelconque des revendications 1 à 4, **caractérisée en ce que** le joint de tige (17, 171) et/ou le joint de piston (16, 161) sont constitués de PU ou d'un matériau indéformable.

6. Unité cylindre selon la revendication 5, **caractérisée en ce que** le joint de tige (17, 171) et/ou le joint de piston (16, 161) sont constitués de PTFE, de PA, de PE ou de POM.

7. Unité cylindre selon la revendication 5 ou 6, **caractérisée en ce que** des charges sont ajoutées au joint de tige (17, 171) et/ou au joint de piston (16, 161).

8. Unité cylindre selon la revendication 7, **caractérisée en ce que** les charges sont du bronze ou du graphite.

9. Unité cylindre selon l'une quelconque des revendications 1 à 8, **caractérisée en ce qu'**un élément de précontrainte (162, 172) est agencé sous le joint de tige (17, 171) et/ou sous le joint de piston (16, 161).
